# EUROPÄISCHE PATENTSCHRIFT

(11) **EP 0 676 605 B1**
(45) Veröffentlichungstag und Bekanntmachung des Hinweises auf die Patenterteilung: **14.01.1998**
(21) Anmeldenummer: 95105474.1
(22) Anmeldetag: 11.04.1995
(51) Int. Cl.: F26B 25/18, F26B 15/14

(54) **Formlingsträger für zu trocknende keramische Formlinge, wie Hochlochziegel**
Support for ceramic freshly shaped bodies to be dried, such as hollow blocks
Support pour des pièces à sécher, moulées en céramique crue, tel que blocs creux

(30) Priorität: 11.04.1994 DE 4412356
(43) Veröffentlichungstag der Anmeldung: 11.10.1995
(73) Patentinhaber: Keller GmbH, D-49479 Ibbenbüren-Laggenbeck (DE)
(72) Erfinder: Honcamp, Stefan, Dr.-Ing., D-49477 Ibbenbüren (DE); Köper, Ralf, Dipl.-Ing., D-49479 Ibbenbüren (DE)

(56) Entgegenhaltungen:
- EP-A- 0 089 408
- EP-A- 0 343 618
- EP-A- 0 505 647
- EP-A- 0 506 392
- FR-A- 2 486 518
- US-A- 2 281 184

## Beschreibung

Die Erfindung betrifft einen Formlingsträger zur luftumströmbaren Aufnahme von zu trocknenden keramischen Formlingen für die Mauerziegel-Fertigung, insbesondere Hochlochziegel.

Derartige Formlingsträger sind in der Praxis in verschiedenen Ausführungsformen bekanntgeworden. Trotz der vielen Varianten mangelt es an einem System, mit welchem eine energiesparende, schnelle und schonende Trocknung von gittersteinartigen Keramikformlingen, insbesondere sogen. Hochlochziegeln gewährleistet wird.

Es ist daher Aufgabe der Erfindung, für die schonende Schnelltrocknung von Keramikformlingen in der Art von Hochlochziegeln einen Formlingsträger zu schaffen, welcher die zu trocknenden Formlinge im erforderlichen Maße unterstützt und trotzdem eine gute Luftanströmung des Formlings gewährleistet sowie für gleichmäßige Luftdurchströmung sorgt.

Diese Aufgabe wird durch einen Formlingsträger gemäß Anspruch 1 gelöst. Vorteilhafte Weiterbildungen ergeben sich aus den Unteransprüchen. Auf der Zeichnung ist ein Ausführungsbeispiel der Erfindung schematisch dargestellt. Sie zeigt in perspektivischer Darstellung einen erfindungsgemäßen Formlingsträger mit einem darauf aufgesetzten Hochlochziegel, dessen Kanäle bodenparallel verlaufen.

Ein erfindungsgemäßer Formlingsträger 1 dient der luftumströmbaren Aufnahme von zu trocknenden keramischen Formlingen, insbesondere sogen. Hochlochziegeln, welche als Ganzes mit 2 und deren Löcher/Kanäle mit 3 beziffert sind. In bevorzugter Weise ist ein solcher Formlingsträger 1 auf einer geschlossenen Unterlage 4 angeordnet, welche durch einen Tunneltrockner (nicht dargestellt) transportiert wird.

Der Formlingsträger 1 weist ein ausgesteiftes Trägerprofil aus Stahlblech in Form eines kopfstehenden (umgekehrten) U auf, dessen U-Steg 5 und U-Schenkel 6 gelocht sind. Der Loch-Anteil an der jeweiligen Fläche beträgt etwa 35 - 65 %.

Der U-Steg 5 des Trägerprofils bildet eine luftdurchströmbare Formlingsaufnahme(fläche) und ist so bemessen, daß in Formlingsträger-Längsrichtung eine Vielzahl von Formlingen 2 nebeneinander aufreihbar sind. Im Profil-Querschnitt des Formlingsträgers weist der U-Steg 5 eine Länge auf, die annähernd der Länge des aufzunehmenden Formlings 2 entspricht (vgl. Zeichnung).

Zur Erzielung einer größeren Standfestigkeit weist der Formlingsträger 1 einen sich bodenwärts erweiternden Querschnitt auf. In bevorzugter Weise liegt dieser Querschnitt auf einem symmetrischen Trapez.

Die freien Enden beider U-Schenkel 6 können zur Symmetrieebene, d.h. nach innen abgekantet sein (vgl. Pos. 6a in der Zeichnung).

Das U-Profil ist querschnittsmäßig mittels im Abstand zueinander angeordneter Streben 7 ausgesteift. Die Streben 7 sind an den U-Schenkeln 6 angeschweißt und unterstützen den U-Steg 5.

Der Lochanteil des U-Stegs 5 ist möglichst groß bemessen, jedoch in Abhängigkeit vom Material der zu trocknenden Formlinge 2 derart ausgeführt, daß für den zu trocknenden Formling 2 ausreichende Unterstützung erfolgt und nachteilige Abdrücke vermieden werden.

In bevorzugter Weise besteht die Lochung des die Formlingsauflage(fläche) bildenden U-Stegs 5 aus Langlöchern 8. Diese Langlöcher 8 haben eine Breite von 15 - 30 mm sowie eine Länge von 40 - 70 mm.

Um ein hemmfreies, d.h. leichtes Abschieben der Formlinge 2 in Trägerprofil-Längsrichtung zu ermöglichen, sind die Langlöcher 8 an der außenliegenden Oberfläche gratfrei, insbesonders im Randbereich abgerundet ausgebildet sowie die Langloch-Längsachse in Längsrichtung des Formlingsträgers 1 vorgesehen (vgl. Zeichnung). Die Langloch-Ausrichtung in Formlingsträger-Längsrichtung ermöglicht ein schnelleres Abschieben - ohne nachteilige Nebenwirkungen - als es eine Querlage erlaubt.

Die Langlöcher 8 sind gegeneinander versetzt angeordnet. Dadurch wird vermieden, daß ein abzuschiebender Formling 2 verkanten/anhaken kann.

Besonders bevorzugt ist dabei eine Anordnung, bei welcher die Langlöcher in Reihen hintereinander verlaufen sowie die einzelnen Langloch-Reihen auf Lücke stehen (vgl. Zeichnung), d.h. vorzugsweise um 1/2 Rastermaß versetzt sind.

Die Lochung in den als Aufstellelemente fungierenden U-Schenkeln 6 ist mit 9 beziffert. Entsprechend zeichnerischer Darstellung sind dabei Rundlöcher bevorzugt, es können jedoch auch Langlöcher vorgesehen sein. Die Lochung 9 ist dabei derart ausgeführt, daß bei einer Luftströmung durch das Trägerprofil vor dem Formlingsträger 1 sich ein Staudruck aufbaut. Aufgrund dieses Staudrucks ist eine vergleichmäßigte Luftströmung gewährleistet, und außerdem wird eine Umlenkung von gegen die Stirnflächen/Schnittflächen der Formlinge 2 geblasener Luft (Trocknungsluft) begünstigt/erzielt.

Bei Rundloch-Ausführung der Lochung 9 haben die Löcher einen Durchmesser von etwa 8 - 16 mm, vorzugsweise etwa 12 m.

Die Länge des Formlingsträgers 1 ist so bemessen, daß mehrere Formlinge 2 nebeneinander angeordnet werden können. Die Formlingsträger-Länge kann dabei über 5 m, vorzugsweise jedoch unter 6 m, betragen.

Um einen guten Korrosionsschutz zu gewährleisten, besteht zumindest das Trägerprofil des Formlingsträgers 1 vorzugsweise aus verzinktem Stahlblech.

Eine vorteilhafte Schnelltrocknung der zu trocknenden Formlinge 2 ist gegeben, wenn die Formlinge 2 einlagig auf den Formlingsträgern 1 in solcher Aufstellweise angeordnet werden, daß die Formlingskanäle 3 sich quer zur Formlingsträger-Strangrichtung erstrecken und die Trocknungsluft gegen die gelochten Stirnflächen (Schnittflächen) der Formlinge 2 sowie der U-Schenkel 6 eines Formlingsträgers 1 geblasen wird.
Dabei werden Lochziegel-Formlinge 2 gerichtet beblasen sowie gleichmäßig umströmt und durchströmt. Besonders vorteilhaft ist es, wenn die zu trocknenden Lochziegel-Formlinge 2 zunächst gerichtet (gezielt) ganzflächig von vorne und dann von hinten beblasen werden - es findet dabei keine zu starke Trocknung der Ränder relativ zur Trocknung im Innern des Lochziegel-Formlings 2 statt.

### Bezugszeichenliste

- 1: Formlingsträger
- 2: Formling
- 3: Formlingskanäle
- 4: Unterlage für 1
- 5: U-Steg von 1 (Tragfläche)
- 6: U-Schenkel (Aufstellwandungen)
- 6a: Abkantung von 6
- 7: Streben im Profil von 1
- 8: Langlöcher in 5
- 9: Lochung in 6

## Patentansprüche

1. Formlingsträger zur luftumströmbaren Aufnahme von zu trocknenden keramischen Formlingen für die Mauerziegel-Fertigung, insbesondere Hochlochziegel, mit den Merkmalen:
a) er weist ein ausgesteiftes Trägerprofil aus Stahlblech in Form eines kopfstehenden U auf, dessen U-Steg (5) und U-Schenkel (6) gelocht sind, wobei der Loch-Anteil an der jeweiligen Fläche 35 - 65 % beträgt,
b) der U-Steg (5) des Trägerprofils bildet eine luftdurchströmbare Formlingsaufnahme(fläche) und ist so bemessen, daß in Formlingsträger-Längsrichtung eine Vielzahl von Formlingen (2) nebeneinander aufreihbar sind,
c) im Profil-Querschnitt weist der U-Steg (5) eine Länge auf, die annähernd der Länge des aufzunehmenden Mauerziegel-Formlings (2) entspricht, und
d) die Lochung (9) in den als Aufstellelemente fungierenden U-Schenkeln (6) ist derart ausgebildet, daß bei einer Luftströmung durch das Trägerprofil vor demselben sich ein Staudruck aufbaut.

2. Formlingsträger nach Anspruch 1, dadurch gekennzeichnet daß er einen sich bodenwärts erweiternden Querschnitt aufweist.

3. Formlingsträger nach Anspruch 2, dadurch gekennzeichnet, daß das Trägerprofil im Querschnitt als symmetrisches Trapez ausgebildet ist.

4. Formlingsträger nach mindestens einem der Ansprüche 1 bis 3, dadurch gekennzeichnet, daß die Lochung der Formlingsauflage(fläche) aus Langlöchern (8) besteht, deren Längsachse in Längsrichtung des Trägerprofils verläuft.

5. Formlingsträger nach mindestens einem der Ansprüche 1 bis 4, dadruch gekennzeichnet, daß benachbarte Langlöcher (8) zumindest in der Trägerprofil-Querrichtung gegen-einander versetzt sind.

6. Formlingsträger nach Anspruch 5, dadruch gekennzeichnet, daß die Langlöcher (8) in Reihen hintereinander angeordnet sowie auf Lücke stehend versetzt sind.

7. Formlingsträger nach mindestens einem der Ansprüche 1 bis 6, dadurch gekennzeichnet, daß die Langlöcher (8) der Formlingsauflage(fläche) eine Breite von 15 - 30 mm sowie eine Länge von 40 - 70 mm haben.

8. Formlingsträger nach mindestens einem der Ansprüche 1 bis 7, dadurch gekennzeichnet, daß die Langlöcher (8) der Formlingsauflage(fläche) (5) an der außenliegenden Oberfläche gratfrei/abgerundet ausgebildet sind.

9. Formlingsträger nach mindestens einem der Ansprüche 1 bis 8, dadurch gekennzeichnet, daß der Lochanteil in den als Aufstellwände bzw. Abstandshalter fungierenden Wandungen, insbesondere U-Schenkeln (6) des U-Profils, 50 - 55 % beträgt.

10. Formlingsträger nach mindestens einem der Ansprüche 1 bis 9, dadurch gekennzeichnet, daß das U-Profil mittels im Abstand zueinander angeordneter Streben (7) ausgesteift ist.

11. Formlingsträger nach Anspruch 10, dadurch gekennzeichnet daß die Streben (7) an den U-Schenkeln (6) angeschweißt sind und den U-Steg höhenmäßig unterstützen (abstützen).

12. Formlingsträger nach mindestens einem der Ansprüche 1 bis 11, dadurch gekennzeichnet, daß zumindest sein Trägerprofil aus verzinktem Stahlblech besteht.

## Claims

1. Moulding carrier for holding ceramic mouldings which are to be dried such that air can flow around them, which mouldings are for the production of building bricks, in particular vertically perforated bricks, with the following features:
a) it has a stiffened carrier profile of steel sheet in the form of an upside-down U, the U-crosspiece (5) and U-legs (6) of which are perforated, wherein the proportion of the respective area constituted by holes is 35 - 65 %,
b) the U-crosspiece (5) of the carrier profile forms a moulding holder (area) through which air can flow and is dimensioned such that a plurality of mouldings (2) can be lined up next to one another in the longitudinal direction of the moulding carrier,
c) the length of the U-crosspiece (5) in the profile cross section corresponds approximately to the length of the building brick moulding (2) to be held, and
d) the perforations (9) in the U-legs (6) acting as positioning elements are formed such that a dynamic pressure builds up in front of the carrier profile when air flows through the latter.

2. Moulding carrier according to claim 1, characterised in that it has a cross section which widens towards the bottom.

3. Moulding carrier according to claim 2, characterised in that the carrier profile is formed as a symmetrical trapezium in cross section.

4. Moulding carrier according to at least one of claims 1 to 3, characterised in that the perforations in the moulding support (area) consist of elongate holes (8), the longitudinal axis of which extends in the longitudinal direction of the carrier profile.

5. Moulding carrier according to at least one of claims 1 to 4, characterised in that adjacent elongate holes (8) are staggered at least in the transverse direction of the carrier profile.

6. Moulding carrier according to claim 5, characterised in that the elongate holes (8) are disposed in rows one behind the other and are staggered.

7. Moulding carrier according to at least one of claims 1 to 6, characterised in that the elongate holes (8) in the moulding support (area) are 15 - 30 mm wide and 40 to 70 mm long.

8. Moulding carrier according to at least one of claims 1 to 7, characterised in that the elongate holes (8) in the moulding support (area) (5) are formed such that they are without burrs/rounded at the outer surface.

9. Moulding carrier according to at least one of claims 1 to 8, characterised in that the proportion of the walls acting as positioning walls or spacers, in particular U-legs (6) of the U-profile, constituted by holes is 50 - 55 %.

10. Moulding carrier according to at least one of claims 1 to 9, characterised in that the U-profile is stiffened by means of spaced struts (7).

11. Moulding carrier according to claim 10, characterised in that the struts (7) are welded to the U-legs (6) and support (reinforce) the U-crosspiece in the vertical direction.

12. Moulding carrier according to at least one of claims 1 to 11, characterised in that at least its carrier profile consists of galvanised steel sheet.

## Revendications

1. Support de briquettes pour la réception, permettant l'écoulement d'air autour, de briquettes céramiques à sécher pour la fabrication de briques pour murs, en particulier de briques perforées, avec les caractéristiques :
a) il présente un profil de support de raidissement en tôle d'acier, en forme de U inversé dont l'âme (5) du U et les ailes (6) du U sont perforées, la proportion de perforations sur les surfaces respectives étant de 35-65%,
b) l'âme (5) du U du profil de support forme une réception (surface) de briquettes permettant la traversée par de l'air et a une dimension telle que, en direction longitudinale du support de briquettes, une multiplicité de briquettes (2) peuvent être disposées côte à côte en rangée,
c) l'âme (5) du U présente, en coupe transversale du profilé, une longueur qui correspond approximativement à la longueur de la briquette (2) de briques pour murs à recevoir et
d) la perforation (9) dans les ailes (6) du U, faisant fonction d'éléments de montage, est formée de telle manière que, dans le cas d'un écoulement d'air à travers le profilé de support, il se forme une pression dynamique devant celui-ci.

2. Support de briquettes selon la revendication 1,
caractérisé en ce qu'il présente une section transversale s'élargissant en direction du sol.

3. Support de briquettes selon la revendication 2,
caractérisé en ce que le profilé de support est réalisé sous forme de trapèze isocèle en section transversale.

4. Support de briquettes selon au moins l'une des revendications 1 à 3,
caractérisé en ce que la perforation de l'appui (surface) pour briquettes est constituée de trous oblongs (8) dont l'axe longitudinal s'étend en direction longitudinale du profilé de support.

5. Support de briquettes selon au moins l'une des revendications 1 à 4,
caractérisé en ce que des trous oblongs (8) adjacents sont décalés l'un par rapport à l'autre au moins dans la direction transversale du profilé de support.

6. Support de briquettes selon la revendication 5
caractérisé en ce que les trous oblongs (8) sont disposés les uns derrière les autres en rangées ainsi que décalés disposés en quinconce.

7. Support de briquettes selon au moins l'une des revendications 1 à 6,
caractérisé en ce que les trous oblongs (8) de l'appui (surface) pour briquettes ont une largeur de 15-30 mm ainsi qu'une longueur de 40-70 mm.

8. Support de briquettes selon au moins l'une des revendications 1 à 7,
caractérisé en ce que les trous oblongs (8) de l'appui (surface) (5) pour briquettes sont réalisés, sur la surface disposée à l'extérieur sans ébarbure/arrondis.

9. Support de briquettes selon au moins l'une des revendications 1 à 8,
caractérisé en ce que la proportion de perforations dans les parois faisant fonction de parois de montage ou respectivement d'entretoises, en particulier les ailes (6) du U du profilé en U, est de 50-55%.

10. Support de briquettes selon au moins l'une des revendications 1 à 9,
caractérisé en ce que le profilé en U est étançonné au moyen d'entretoises (7) disposées à distance les unes des autres.

11. Support de briquettes selon la revendication 10,
caractérisé en ce que les entretoises (7) sont soudées aux ailes (6) du u et soutiennent (étayent) l'âme du U en hauteur.

12. Support de briquettes selon au moins l'une des revendications 1 à 11,
caractérisé en ce qu'au moins son profilé de support est constitué de tôle d'acier zingué.
